# EUROPÄISCHE PATENTSCHRIFT

(11) **EP 2 206 604 B1**
(45) Veröffentlichungstag und Bekanntmachung des Hinweises auf die Patenterteilung: **21.03.2012**
(21) Anmeldenummer: 09150436.5
(22) Anmeldetag: 13.01.2009
(51) Int. Cl.: B41J 2/175

(54) **Tintenbehälter**
Ink holder
Récipient à encre

(43) Veröffentlichungstag der Anmeldung: 14.07.2010
(73) Patentinhaber: TIGERline GmbH, 4030 Linz (AT)
(72) Erfinder: Elste, Thomas, 40670 Meerbusch (DE); Kreidl, Ingo, 47807 Krefeld (DE)
(74) Vertreter: Müller & Schubert

(56) Entgegenhaltungen:
- EP-A- 1 287 999
- DE-A1- 19 603 195
- US-A1- 2005 117 003

## Beschreibung

Die vorliegende Erfindung betrifft einen Tintenbehälter, insbesondere für einen Druckkopf eines Tintenstrahldruckers, gemäß dem Oberbegriff von Patentanspruch 1.

Um Tintenbehälter beziehungsweise Tintenpatronen mit der höchstmöglichen Tintenmenge zu füllen, muss der umbaute Raum der Tintenpatrone so weit wie möglich für die Aufnahme der Tintenflüssigkeit frei gehalten werden.

Der höchstmögliche Recyclingnutzen wird durch eine Unterdruckpatrone erzielt. Dabei handelt es sich generell um ein System zur gezielten Abgabe geeignet großer Tintenmengen, bei dem die Tinte im System über Druckverhältnisse am Ausfließen gehindert wird. Bei einem anderen Patronentyp handelt es sich um eine so genannte Schwammpatrone. Eine Schwammpatrone ist generell ein System zur gezielten Abgabe geeignet großer Tintenmengen, bei dem die Tinte im System über ein den Raum ausfüllendes poröses Element, beispielsweise einen Schwammkörper, am Ausfließen gehindert wird. Der Schwammkörper ist dazu geeignet, Tinte aufzunehmen und in geeigneten Dosen wieder abzugeben. Jedoch nimmt der Schwammkörper Volumen ein, welches nicht zur Füllung mit Tinte genutzt werden kann.

Es ist somit wünschenswert, die Vorteile, die ein Unterdrucksystem bieten kann, nämlich ein großes Platzangebot für zu speichernde Tinte, mit den Vorteilen eines Schwammsystems zu kombinieren.

Diesbezüglich sind im Stand der Technik bereits verschiedene Lösungen bekannt geworden. Beispielsweise ist in der DE 196 03 195 A1 ein Tintenbehälter offenbart, der insbesondere für einen Druckkopf eines Tintenstrahldruckers geeignet ist. Der Tintenbehälter verfügt zunächst über eine Tintenkammer zur direkten Aufnahme von Tinte, die eine Entnahmeöffnung für die Tinte aufweist. Weiterhin ist ein Element zum Bremsen des Ausflusses von Tinte in Form eines Siebes vorgesehen, welches in der Tintenkammer im Bereich der Entnahmeöffnung vorgesehen ist und welches somit einen Tintenauslass bildet. Darüber hinaus verfügt der bekannte Tintenbehälter über ein weiteres Behälterelement, das innerhalb der Tintenkammer oberhalb von der Entnahmeöffnung vorgesehen ist. Um das Phänomen des Unterdrucks ausnutzen zu können, steht das Behälterelement über wenigstens eine Übergangsöffnung mit der Tintenkammer in Verbindung. Weiterhin ist zum Zwecke der Erzeugung einer Kapillarwirkung in dem Behälterelement ein poröses Material vorgesehen, wobei das Behälterelement zusätzlich mit einer Belüftungseinrichtung versehen oder verbunden ist. Andere, jedoch hierzu ähnliche Lösungen sind in der DE 43 28 001 C2 oder der EP 0 580 433 A1 beschrieben. Die bekannten Lösungen weisen jedoch Nachteile auf. So lastet der volle Druck der in den jeweiligen Tintenkammern gespeicherten Tintenflüssigkeit stets auf dem als Tintenauslass fungierenden Sieb. Das hat zur Folge, dass die Tintenbehälter früher oder später in unerwünschter Weise auslaufen. Wie in der EP 0 580 433 A1 beschrieben ist, ist es bereits Stand der Technik, durch zwei verschiedene Behälter in einer Patrone mittels drei verschiedener Druckzustände, einmal einem Behälter mit Tinte und andererseits zweier Schwämme im anderen Behälter, die über unterschiedliche Tintenaufnahmefähigkeiten verfügen, ein geeignetes Rückhalteverfahren für Tinte zu erhalten.

Ausgehend vom genannten Stand der Technik liegt der vorliegenden Erfindung deshalb die Aufgabe zugrunde, einen Tintenbehälter der eingangs genannten Art derart zu bilden, dass die geschilderten Nachteile verhindert werden können. Insbesondere soll ein Tintenbehälter bereitgestellt werden, bei dem die Tintenkammer mit der höchstmöglichen Tintenmenge befüllt werden kann, wobei gleichzeitig ein unerwünschtes Auslaufen von Tinte verhindert werden kann.

Diese Aufgabe wird erfindungsgemäß gelöst durch eine Tintenpatrone mit den Merkmalen gemäß dem unabhängigen Patentanspruch 1. Weitere Merkmale und Details der Erfindung ergeben sich aus den Unteransprüchen, der Beschreibung sowie den Zeichnungen.

Gemäß der vorliegenden Erfindung wird eine Lösung bereitgestellt, wie auf besonders einfache Art ein Unterdrucksystem in einem Tintenbehälter, etwa einer Tintenpatrone, realisiert werden kann. Dabei kann dieses Unterdrucksystem beispielsweise durch Umbau aus einer bereits verwendeten Schwammpatrone oder Unterdruckpatrone gefertigt werden. Gemäß der vorliegenden Erfindung wird neben dem Tintenbehälter somit auch ein geeignetes Verfahren für einen entsprechenden Umbau bereitgestellt. Merkmale und Details, die im Zusammenhang mit dem erfindungsgemäßen Tintenbehälter beschrieben sind, gelten dabei selbstverständlich auch im Zusammenhang mit dem weiter unten beschriebenen Umbauverfahren, und umgekehrt. Natürlich kann ein entsprechendes Unterdrucksystem auch durch Herstellung in einem neuen Tintenbehälter, etwa einer neuen Tintenpatrone, gefertigt werden.

Genutzt wird bei der vorliegenden Erfindung insbesondere das Zusammenspiel verschiedener Phänomene, wie beispielsweise das Gesetz der verbundenen Gefäße, das Halten von Flüssigkeiten mittels Unterdruck, die Kapillarwirkung, die Verzögerung der Fließgeschwindigkeit durch verschiedene Elemente und nicht zuletzt auch der Schwerkraft.

Erfindungsgemäß wird ein Tintenbehälter gemäß anspruch 1 bereitgestellt.

Die vorliegende Erfindung ist gerichtet auf einen Tintenbehälter, bei dem es sich insbesondere um eine Tintenpatrone handeln kann. Ein solcher Tintenbehälter kann insbesondere für einen Druckkopf eines Tintenstrahldruckers bestimmt sein.

Der Tintenbehälter weist zunächst eine Tintenkammer zur Aufnahme von Tinte auf. Die Tintenkammer wird/ist mit Tinte gefüllt und stellt vorzugsweise einen nicht direkt belüfteten Raum dar. Die Tintenkammer verfügt über eine Entnahmeöffnung, über die die Tinte nach außen, beispielsweise an den Druckkopf eines Tintenstrahldruckers, abgegeben werden kann.

Weiterhin vorgesehen ist ein Element zum Bremsen des Ausflusses von Tinte, welches den Ausfluss der Tinte in geeignetem Maße bremst. Dieses Element ist in der Tintenkammer im Bereich der Entnahmeöffnung vorgesehen und bildet zumindest bereichsweise einen Tintenauslass. Die vorliegende Erfindung ist nicht auf bestimmte Ausgestaltungsformen für ein solches Element beschränkt. Vorzugsweise kann es sich bei einem solchen Element um ein Sieb oder einen Filter handeln, wobei dann vorteilhaft zumindest der vom Element zum Bremsen des Ausflusses von Tinte gebildete Tintenauslass als Sieb oder Filter ausgebildet ist. Vorteilhafte, jedoch nicht ausschließliche Beispiele für die Ausgestaltung derartiger Elemente werden im weiteren Verlauf der Beschreibung näher erläutert.

Weiterhin verfügt der Tintenbehälter über ein weiteres Behälterelement, das innerhalb der Tintenkammer vorgesehen ist. Der Behälterinnenraum dieses zweiten Behälterelements steht über wenigstens eine Übergangsöffnung mit der Tintenkammer in Verbindung. Dabei ist vorteilhaft vorgesehen, dass die Tintenkammer und das Behälterelement über die Übergangsöffnung nach dem physikalischen Prinzip der verbundenen Gefäße miteinander in Verbindung stehen. Dieses physikalische Prinzip besagt, dass in verbundenen Gefäßen die Flüssigkeit überall gleich hoch steht.

In diesem weiteren Behälterelement innerhalb der Tintenkammer befindet sich ein poröses Material. Dabei ist die Erfindung nicht auf bestimmte Materialien beschränkt. Vorteilhaft ist vorgesehen, dass das poröse Material in Form eines Kapillarkörpers, insbesondere als Schwammkörper, vorgesehen ist. Vorzugsweise ist das poröse Material nur in Form eines einzigen Körpers vorgesehen.

Das weitere Behälterelement mit dem darin befindlichen porösen Material dient insbesondere zur Verzögerung der Fließgeschwindigkeit, als Druckausgleichsbehälter und zur Belüftung für den restlichen Tintenbehälterraum, insbesondere die Tintenkammer. Das poröse Material wirkt somit zur Belüftung. Gleichzeitig wird auch seine Speicherwirkung und seine Bremswirkung genutzt.

Schließlich weist der Tintenbehälter auch eine Belüftungseinrichtung für das Behälterelement auf. Dabei ist die Erfindung nicht auf bestimmte Ausgestaltungen einer solchen Belüftungseinrichtung beschränkt. Nachfolgend werden diesbezüglich einige vorteilhafte, jedoch nicht ausschließliche Beispiele beschrieben.

Vorteilhaft kann vorgesehen sein, dass das Behälterelement eine Belüftungsöffnung aufweist. Diese Belüftungsöffnung kann beispielsweise mit einer Belüftungsöffnung in der Tintenkammer, vorzugsweise über ein Belüftungsrohr, verbunden sein. Die Belüftungsöffnung in der Tintenkammer dient dann nicht zur Belüftung der Tintenkammer selbst, sondern sie steht in Verbindung mit der Belüftungsöffnung des Behälterelements. Wenn es sich um zwei unterschiedliche Belüftungsöffnungen handelt, sind diese vorzugsweise über ein Belüftungsrohr miteinander verbunden. Dabei ist die vorliegende Erfindung nicht auf bestimmte Ausgestaltungsformen für ein solches Belüftungsrohr beschränkt. Im einfachsten Fall kann das Belüftungsrohr gerade nach oben gehen. Es sind aber auch andere Ausgestaltungen denkbar. Beispielsweise kann das Belüftungsrohr auch in Form einer Spirale oder auch mehrerer Loopings nach oben führen. Bei einer derartigen Ausgestaltung kann verhindert werden, beispielsweise beim Transport eines portablen Druckers mit einer entsprechenden Tintenpatrone, dass möglicherweise Tinte durch die Entlüftung nach oben steigen könnte, wenn das Gerät auf dem Kopf steht.

Es sind jedoch auch Ausgestaltungen denkbar, bei denen das weitere Behälterelement bis an die Wandung der Tintenkammer, beispielsweise einen Deckel der Tintenkammer, gezogen ist. In diesem Fall könnten die beiden Belüftungsöffnungen in Form einer einzigen Belüftungsöffnung vorliegen, und auf ein Belüftungsrohr könnte verzichtet werden. Nach oben ist das Behälterelement bis an die Wandung der Tintenkammer, beispielsweise den Deckel, vorteilhaft nur soweit geöffnet, wie es für die Belüftung des Tintenbehälters dienlich ist. Im Deckel selber kann beispielsweise eine zur Belüftung dienliche Öffnung eingebracht werden, oder das Behälterelement ist durch den Deckel zu verlängern.

Die vorliegende Erfindung ist nicht auf bestimmte Ausgestaltungen für das weitere Behälterelement beschränkt. Vorteilhaft ist vorgesehen, dass das Behälterelement nur ein geringes Volumen innerhalb der Tintenkammer einnimmt. Vorzugsweise ist vorgesehen, dass das Größenverhältnis der Tintenkammer zum Behälterelement größer als 3:1, vorzugsweise größer als 4:1 ist. Bei dem erfindungsgemäßen Tintenbehälter ist es möglich, Verhältnisse von mehr als 3:1 zu errechen, sprich mehr Tinte in einer größeren Tintenkammer unterzubringen, und den Raum des Behälterelements, das auch die Funktion einer Art Bremskammer übernimmt, im Verhältnis dazu kleiner zu gestalten.

Beispielsweise kann das Behälterelement Behälterbegrenzungen aufweisen, die den Behälterinnenraum, in dem sich das poröse Material befindet, begrenzen. Eine Behälterbegrenzung kann beispielsweise als Deckelelement ausgebildet sein. In diesem Deckelelement befindet sich vorteilhaft die Belüftungsöffnung. Eine andere Behälterbegrenzung kann beispielsweise als Bodenelement ausgebildet sein. In diesem Bodenelement befindet sich vorteilhaft die Übergangsöffnung zwischen Tintenkammer und Behälterelement. Diese Übergangsöffnung stellt den Übergabepunkt von der Tinte aus der Tintenkammer in das Behälterelement dar. Natürlich sind auch Ausgestaltungen denkbar, in denen eine oder beide der vorgenannten Öffnungen in einer Seitenwandung des Behälterelements angeordnet oder ausgebildet sind.

Vorteilhaft kann die Übergangsöffnung in einer den Behälterinnenraum des Behälters begrenzenden Begrenzungswand ausgebildet sein. In anderer Ausgestaltung kann die Übergangsöffnung eine den Behälterinnenraum des Behälters begrenzende Begrenzungsfläche darstellen. Wenn die Übergangsöffnung beispielsweise in dem Bodenelement ausgebildet ist, könnte sich die Übergangsöffnung vorteilhaft über die gesamte Fläche des Bodenelements erstrecken, so dass kein eigenständiges Bodenelement vorgesehen ist, sondern stattdessen lediglich eine Boden-Begrenzungsfläche, die durch die Übergangsöffnung gebildet wird. Das Behälterelement ist somit als ein nach unten offener Raum ausgebildet. Vorteilhaft kann die Öffnung, beziehungsweise die Übergangsöffnung in Richtung der Entnahmeöffnung liegen.

Das Behälterelement kann vorteilhaft über Stützelemente innen an dem Gehäuse der Tintenkammer abgestützt sein.

Der Tintenbehälter gemäß der vorliegenden Erfindung weist eine Reihe von Vorteilen auf. Im Stand der Technik gemäß der EP 0 580 433 A beispielsweise ist die Verwendung von zwei Schwämmen mit unterschiedlichen Tintenaufnahmefähigkeiten erforderlich, bei dem der obere Schwamm weniger Tinte aufnehmen kann als der untere Schwamm. Dadurch wird das Gesetz der verbundnen Gefäße nach oben hin durch die erhöhte Bremswirkung des oberen Schwammes gebremst. Bei dem erfindungsgemäßen Tintenbehälter hingegen ist nur ein Element aus porösem Material erforderlich. Zusätzlich wird durch die Belüftungseinrichtung des Behälterelements eine zusätzliche Druckverringerung, beispielsweise durch das entlastende Entlüftungsrohr, geschaffen, welches insbesondere mit dazu beiträgt, ein Kammerverhältnis von mehr als 3:1 zu schaffen. Ein weiterer Vorteil, anstelle von zwei unterschiedlichen Schwämmen nur einen Körper aus porösem Material zu verwenden liegt darin, dass das poröse Material, wie weiter unten noch näher erläutert wird, frei in die Tintenkammer auslaufen kann. Dies wird durch einen möglichst großen Übergabepunkt unterstützt. Zudem wird durch die Verwendung von zwei Schwämmen, die die Tinte unterschiedlich aufnehmen, der Druck erhöht, wobei der obere Schwamm weniger Tinte speichern kann. Dieser erhöhte Druck würde sich hingegen bei dem kleinen Behälterelement, wie es bei der vorliegenden Erfindung verwendet wird, negativ auf die Funktion auswirken.

Vorzugsweise ist vorgesehen, dass die Belüftungsöffnung gegenüberliegend zur Übergangsöffnung ausgebildet ist.

Erfindungsgemäß ist vorgesehen, dass zumindest der vom Element zum Bremsen des Ausflusses von Tinte gebildete Tintenauslass beabstandet von der Entnahmeöffnung innerhalb der Tintenkammer vorgesehen ist. Das bedeutet, dass das Element in solch einer Weise in der Tintenkammer angeordnet ist, dass sich zumindest der durch das Element gebildete Tintenauslass oberhalb der Entnahmeöffnung befindet.

Erfindungsgemäß ist weiterhin vorgesehen, dass das Behälterelement zumindest um den vom Element zum Bremsen des Ausflusses von Tinte gebildeten Tintenauslass herum angeordnet ist. Dies kann auf unterschiedliche Weise realisiert werden. Beispielsweise kann vorgesehen sein, dass zumindest der vom Element zum Bremsen des Ausflusses von Tinte gebildete Tintenauslass innerhalb des Behälterinnenraums des Behälterelements, oder auf Höhe einer den Behälterinnenraum begrenzenden Behälterbegrenzung, oder auf Höhe der Übergangsöffnung innerhalb der Übergangsöffnung vorgesehen ist. Um das Element, das den Ausfluss der Tinte in geeigneter Art verzögert, ist somit ringsherum ein weiteres Behälterelement, das beispielsweise als eine Art Hülle ausgebildet sein kann, angebracht, das darüber einen Raum vom restlichen Raum, der Tintenkammer, des Tintenbehälters abtrennt, beispielsweise bis hin zur Wandung der Tintenkammer, etwa bis zum Deckel. Dieses Behälterelement reicht nach unten mindestens bis zur Höhe des den Auslass der Tinte in geeigneter Art verzögernden Elements oder vorteilhaft auch etwas darunter, lässt aber eine geeignete Verbindung, vorzugsweise am Boden, sodass die Tinte zwischen den beiden in dem Tintenbehälter entstehenden Räumen in geeigneter Art fließen kann.

Erfindungsgemäß ist weiterhin vorgesehen, dass das poröse Material zumindest an dem vom Element zum Bremsen des Ausflusses von Tinte gebildeten Tintenauslass anliegt. Das bedeutet, dass das poröse Material, beispielsweise der Schwammkörper, direkt auf dem Element, beziehungsweise dem Tintenauslass aufsitzt und diesen gegebenenfalls auch umgibt.

Erfindungsgemäß ist der durch die Übergangsöffnung gebildete Übergabepunkt von Tinte aus der Tintenkammer in das Behälterelement unterhalb des von dem Element zum Bremsen des Ausflusses der Tinte gebildeten Tintenauslass vorgesehen. Das bedeutet, dass der Übergabepunkt zwischen der Tintenkammer und dem Behälterelement, beziehungsweise dem porösen Material innerhalb des Behälterelements, unterhalb des Tintenauslasses, beispielsweise eines Siebs, liegt.

Vorzugsweise ist vorgesehen, dass der durch die Übergangsöffnung gebildete Übergabepunkt von Tinte aus der Tintenkammer in das Behälterelement - aus Richtung der Entnahmeöffnung oder der Ebene, in welcher die Entnahmeöffnung liegt, gesehen - unterhalb des von dem Element zum Bremsen des Ausflusses der Tinte gebildeten Tintenauslass vorgesehen ist.

Vorzugsweise ist vorgesehen, dass der durch die Übergangsöffnung gebildete Übergabepunkt von Tinte einen Durchmesser von größer 5 mm aufweist. Vorteilhaft ist vorgesehen, dass der Übergabepunkt wesentlich über 5mm groß ist. Durch Verwendung eines größeren Übergabepunkts wird weiter ermöglicht, dass der Körper aus porösem Material frei in die Tintenkammer auslaufen lässt. Ein kleiner Übergabepunkt würde bedeuten, dass dieser komprimiert sein müsste. Ein großer Übergabepunkt, wie er bei der vorliegenden Erfindung zum Einsatz kommt, kann hingegen unkomprimiert sein.

Bei dem erfindungsgemäßen Tintenbehälter wird in dem Raum des Behälterelements oberhalb des von dem Element zum Bremsen des Ausflusses der Tinte gebildeten Tintenauslass, beispielsweise eines Siebes, durch den die Tinte zum Druckprozess abgegeben wird, die Tinte physikalisch durch ein poröses Material, beispielsweise einen Schwamm, gehalten und nur sehr stark verzögert abgegeben. Der ganze restliche Raum des Tintenbehälters beziehungsweise der Tintenkammer wird mit Tinte gefüllt. Nach dem Gesetz der verbundenen Gefäße findet nun ein Druckausgleich zwischen den Behältern statt, wobei bei zunehmendem Austritt von Tinte aus der Tintenkammer in das Behälterelement, Unterdruck im restlichen Raum der Patrone entsteht. Wird der Unterdruck zu hoch, belüftet sich die Patrone selbständig und in geeignetem Maße durch das poröse Material und setzt damit den Unterdruck wieder herab. Da der Übergabepunkt der Tinte zwischen den beiden Räumen unterhalb des Tintenauslasses liegt, lastet der Druck aus der Tintenkammer nicht direkt auf dem Tintenauslass. Gleichzeitig verringert der entstehende Unterdruck die auf das poröse Material einwirkende Schwerkraft der Tinte.

Die Tinte muss also aus dem freien Raum des Tintenbehälters nach oben in den Raum mit dem porösen Material fließen. Und das erfolgt nach dem Gesetz der verbundenen Gefäße und durch Kapillarwirkung, wobei die Bremswirkung des porösen Materials die unkontrollierte Abgabe von Tinte verhindert.

Vorzugsweise ist das Element zum Bremsen des Ausflusses von Tinte in einer Weise ausgebildet, das die Tinte nicht an diesem vorbei aus der Entnahmeöffnung austreten kann. Dabei ist die Erfindung nicht auf bestimmte Ausführungsformen beschränkt. Wichtig ist lediglich, dass das Element in geeigneter Weise so über der Entnahmeöffnung befestigt wird/ist, dass es der Tinte nicht möglich ist, an ihm vorbei durch die Entnahmeöffnung auszutreten. Beispielsweise, jedoch nicht ausschließlich, kann vorgesehen sein, dass das Element zum Bremsen des Ausflusses von Tinte hülsenförmig ausgebildet ist, dass die Seitenwände des Elements flüssigkeitsundurchlässig sind und die Entnahmeöffnung der Tintenkammer umgeben, dass eine erste Stirnseiten des Elements mit der Entnahmeöffnung in Verbindung steht und dass die der ersten Stirnseite gegenüberliegende zweite Stirnseite den als Tintenauslass gebildeten Bereich aufweist oder bildet.

In weiterer Ausgestaltung ist vorteilhaft vorgesehen, dass sich das im Behälterelement befindliche poröse Material, das vorteilhaft als ein einziger Körper ausgebildet und im Behälterelement angeordnet ist, über die Übergangsöffnung hinaus aus dem Behälterelement in die Tintenkammer erstreckt. Somit kann das poröse Material frei in die Tintenkammer auslaufen. Vorteilhaft erstreckt sich das poröse Material somit außerhalb der Übergangsöffnung in den freien Raum der Tintenkammer. Vorzugsweise kann dabei vorgesehen sein, dass sich das poröse Material dabei nach unten beziehungsweise in Richtung der Entnahmeöffnung erstreckt. Vorteilhaft kann sich das poröse Material in den Bereich zwischen Behälterelement und Entnahmeöffnung der Tintenkammer erstrecken. Beispielsweise dann, wenn sich im Bodenbereich der Tintenkammer noch die Ausläufer des porösen Materials, beispielsweise eines Schwamms, befinden, wird der Tintendruck teilweise auch durch das poröse Material aufgenommen.

Die erfindungsgemäße Lösung ermöglicht insbesondere den Einsatz eines Unterdrucksystems in einem Tintenbehälter, etwa einer Tintenpatrone, wobei als Grundlage ein neues oder ein gebrauchtes Gehäuse dienen kann, ganz gleich ob es mittels Umbau aus einer Tintenpatrone mit Schwammsystem oder aus einer Tintenpatrone mit einem andersartigen Unterdrucksystem gewonnen wird. Genau so gut kann die Patrone im Recyclingprozess aus einer bereits gebrauchten Patrone umfunktioniert werden.

Wenn eine entsprechende Tintenpatrone mit Unterdrucksystem hergestellt werden soll, kann dies durch ein geeignetes Umbauverfahren realisiert werden. Nachfolgend wird ein solches Umbauverfahren in größerem Detail beschrieben. Dabei wird zur Erläuterung des Verfahrensablaufs auch auf die vorstehenden Ausführungen zum Tintenbehälter vollinhaltlich Bezug genommen und verwiesen. Das dazugehörige Verfahren stellt sich vorteilhaft wie folgt dar:

Die Tintenpatrone ist in geeigneter Art zu öffnen, was allerdings bei einer Neupatrone entfallen kann. Das Öffnen der Tintenpatrone kann beispielsweise erfolgen durch: Spalten in unterschiedliche Bestandteile, teilweises Öffnen der Patrone und Aufklappen, oder dergleichen.

Etwaige Belüftungssysteme in der Patrone, die für ein vorhandenes Unterdrucksystem erforderlich waren, sind gegebenenfalls zu verschließen, was allerdings bei einer Neupatrone entfallen kann. Dieser Vorgang kann beispielsweise erfolgen durch Klebmasse, Dichtmasse, das Aufbringen einer geeigneten Dichtplatte die - entweder von innen oder auch außen -, Nutzung einer geeigneten Wärmequelle die die Belüftung thermisch verschließt, Verwendung geeigneter Ultraschalltechnik, Verwendung geeigneter anderer Verschlusstechniken, Verwendung von mechanischen Bauteilen, wodurch die Belüftung an dieser Stelle außer Kraft gesetzt wird, oder dergleichen.

Aus der Tintenpatrone sind gegebenenfalls alle Elemente zu entfernen, die einer Umfunktionierung in das neue Unterdrucksystem im Wege stehen oder den Raum in der Patrone verkleinern, es sei denn, sie sind funktionsartbedingt weiterhin notwendig. Bei einer Neupatrone kann dies allerdings entfallen.

Oberhalb der Ausflussöffnung, bei der es sich um die Entnahmeöffnung handelt, ist ein Element einzusetzen, welches den Ausfluss der Tinte in geeignetem Maße bremst, beispielsweise ein Sieb oder Filter. Dieses Element ist in geeigneter Art so über der Entnahmeöffnung zu befestigen, dass es der Tinte nicht möglich ist an ihm vorbei durch die Entnahmeöffnung zu treten.

Um das Element, das den Ausfluss der Tinte in geeigneter Art verzögert, ist ringsherum eine Hülle in Form eines weiteren Behälterelements anzubringen, die darüber einen Raum vom restlichen Raum der Patrone bis hin zum Deckel abtrennt. Dieses Element reicht nach unten über das zur Höhe des den Auslass der Tinte in geeigneter Art verzögernden Elements hinaus, lässt aber am Boden eine geeignete Verbindung, sodass die Tinte zwischen den beiden in der Patrone entstehenden Räumen in geeigneter Art fließen kann. Nach oben ist das Element bis an den Deckel nur soweit geöffnet, wie es für die Belüftung des Systems dienlich ist. Im Deckel selber ist eine zur Belüftung dienliche Öffnung einzubringen oder die Hülle durch den Deckel zu verlängern.

In die Hülle ist ein den Raum ausfüllendes poröses Element, vorzugsweise in Form eines einzigen Körpers einzubringen, welches sich unterhalb der Öffnung in den freien Patronenraum erstreckt. Dieses Element dient zur Verzögerung der Fließgeschwindigkeit, als Druckausgleichsbehälter und zur Belüftung für den restlichen Patronenraum.

Die Tintenpatrone ist in geeigneter Art so zu verschließen, dass weder im Einsatz noch beim Transport Tinte austreten kann, oder durch den Verschluss selber Druckveränderungen in der Patrone erfolgen können. Dieser Vorgang kann beispielsweise erfolgen durch Klebmasse, Dichtmasse, das Aufbringen geeigneter Bauteile die von innen und / oder von außen, Nutzung einer geeigneten Wärmequelle zum thermischen Verbund der Materialien, Verwendung geeigneter Ultraschalltechnik, Verwendung sonstiger Verbundtechniken, Verwendung von sonstigen mechanischen Bauteilen, oder dergleichen.

Die Füllung der Tintenpatrone kann bereits vor dem Verschluss der Patrone mit für den bestimmungsgemäßen Einsatz geeigneter Tinte erfolgen. Die Füllung kann aber auch nach dem Verschluss eingebracht werden. Zu diesem Zweck ist entweder eine Öffnung in die Patrone oder den Deckel einzubringen, durch die die Tinte eingefüllt wird. Diese Füllöffnung muss danach zwingend wieder verschlossen werden. Die Füllung kann aber auch durch die bereits in der Patrone vorhandene Belüftungsöffnung erfolgen.

Die Erfindung wird nun anhand eines Ausführungsbeispiels unter Bezugnahme auf die beiliegende Zeichnung näher erläutert. Dabei zeigt die einzige Figur in schematischer Ansicht einen Querschnitt durch einen erfindungsgemäßen Tintenbehälter.

In der Figur ist ein Tintenbehälter 10 dargestellt, bei dem es sich um eine Tintenpatrone für einen Druckkopf eines Tintenstrahldruckers handeln soll. Der Tintenbehälter weist zunächst eine durch ein Gehäuse 16 begrenzte Tintenkammer 11 auf, wobei die Tintenkammer 11 einen nicht direkt belüfteten Raum darstellt. In der Tintenkammer 11 befindet sich Tinte 12. Bei Entnahme von Tinte 12 durch eine Entnahmeöffnung 14 entsteht ein Bereich 13 in der Tintenkammer 11, in dem sich ein Unterdruck aufbaut.

Weiterhin ist in der Tintenkammer 11 ein weiteres Behälterelement 30 vorgesehen. Die Tintenkammer 11 weist zum Behälterelement 30 ein Größenverhältnis von vorzugsweise größer 3:1 auf. Das Behälterelement 30 weist Seitenwände 31, einen Behälterdeckel 32 und einen Behälterboden 33 auf. Für das Behälterelement 30 ist eine Belüftungseinrichtung vorgesehen. Hierzu verfügt das Behälterelement 30 zunächst über eine Belüftungsöffnung 34, die im Behälterdeckel 32 angeordnet beziehungsweise ausgebildet ist. Weiterhin ist auch im Gehäuse 16 der Tintenkammer 11 eine Belüftungsöffnung 15 vorgesehen. Beide Belüftungsöffnungen 15, 34 sind derart über ein Belüftungsrohr 35 miteinander verbunden, dass eine Belüftung des Behälterelements 30 erfolgen kann, ohne dass jedoch die restliche Tintenkammer 11 direkt belüftet wird.

Der Innenraum 38 des Behälterelements 30 steht über eine Übergangsöffnung 36 mit der Tintenkammer 11 in Verbindung. Im dargestellten Beispiel ist die Übergangsöffnung 36 im Bodenelement des Behälterelements 30 ausgebildet und damit auf der gegenüberliegenden Seite, auf der sich die Belüftungsöffnung 34 befindet. Diese Übergangsöffnung 36 stellt den Übergabepunkt 37 von Tinte aus der Tintenkammer 11 in das Behälterelement 30 dar. Sie hat vorteilhaft einen Durchmesser von größer 5 mm.

In dem Behälterelement 30 befindet sich ein poröses Material 40 in Form eines Schwammelements, wobei sich das poröse Material 40 zusätzlich auch unterhalb der Übergangsöffnung 36 in den freien Raum der Tintenkammer 11 erstreckt.

Weiterhin vorgesehen ist ein Element 20 zum Bremsen des Ausflusses von Tinte, das im gezeigten Beispiel als Sieb ausgebildet sein soll. Das Element 20 ist hülsenförmig ausgebildet und weist eine flüssigkeitsundurchlässige Seitenwandung 21 auf. Mit einer Stirnseite 22 ist das Element 20 oberhalb der Entnahmeöffnung 14 platziert. Die andere Sttirnseite 23 ragt in den Behälterinnenraum 38 des Behälterelements 30 hinein. Diese Stirnseite 23 ist als Tintenauslass ausgebildet.

Oberhalb der Entnahmeöffnung 14 befindet sich somit ein Element 20, welches den Ausfluss der Tinte in geeignetem Maße bremst und als Sieb oder Filter ausgebildet ist. Dieses Element 20 ist in geeigneter Art so über der Entnahmeöffnung 14 befestigt, dass es der Tinte nicht möglich ist, an ihm vorbei durch die Entnahmeöffnung 14 zu treten.

Um das Element 20, das den Ausfluss der Tinte in geeigneter Art verzögert, beziehungsweise denjenigen Bereich 23, der den Tintenauslass bildet, ist ringsherum eine Hülle in Form des weiteren Behälterelements 30 angebracht, das darüber einen Raum 38 vom restlichen Raum der Tintenkammer 11 bis hin zum Gehäuse 16, beispielsweise einem Deckel, abtrennt. Dieses Behälterelement 30 reicht nach unten mindestens bis zur Höhe des den Auslass der Tinte in geeigneter Art verzögernden Elements 20, beziehungsweise dessen Bereich 23, der den Tintenauslass 23 bildet, hinaus, lässt aber am Boden 33 eine geeignete Verbindung in Form der Übergangsöffnung 36, sodass die Tinte zwischen den beiden in der Patrone entstehenden Räumen in geeigneter Art fließen kann. Nach oben ist das Behälterelement 30 bis an das Gehäuse 16 der Tintenpatrone 10 nur soweit geöffnet, wie es für die Belüftung des Systems dienlich ist. Im Gehäuse 16 selber ist eine zur Belüftung dienliche Öffnung 15 eingebracht.

In dem Behälterelement 30 befindet sich das den Behälterinnenraum 38 ausfüllende poröse Material 40 in Form eines Schwammelements, welches sich unterhalb der Öffnung 36 in den freien Patronenraum erstreckt. Dieses Element dient zur Verzögerung der Fließgeschwindigkeit, als Druckausgleichsbehälter und zur Belüftung für den restlichen Patronenraum.

Genutzt wird bei der erfindungsgemäßen Tintenpatrone 10 das Zusammenspiel aus dem Gesetz der verbundenen Gefäße, dem Halten von Flüssigkeiten mittels Unterdruck, die Kapillarwirkung, die Verzögerung der Fließgeschwindigkeit durch verschiedene Elemente und zu guter letzt, der Schwerkraft.

Dabei wird in dem Raum 38 oberhalb des Siebes 23, durch das die Tinte zum Druckprozess abgegeben wird, die Tinte physikalisch durch das poröse Material 40 gehalten und nur sehr stark verzögert abgegeben. Der ganze restliche Raum der Tintenkammer 11 wird mit Tinte 12 gefüllt. Nach dem Gesetz der verbundenen Gefäße findet nun ein Druckausgleich zwischen der Tintenkammer 11 und dem Behälterelement 30 statt, wobei bei zunehmendem Austritt von Tinte aus der Tintenkammer 11 der Patrone 10 in das Behälterelement 30 ein Unterdruck im restlichen Raum der Patrone 10 entsteht. Wird der Unterdruck zu hoch, belüftet sich die Patrone 10 selbständig und in geeignetem Maße durch das poröse Material 40 und setzt damit den Unterdruck wieder herab. Da der Übergabepunkt 37 der Tinte zwischen der Tintenkammer 11 und dem Behälterelement 30 unterhalb des Tintenauslasses 23 liegt, lastet der Druck aus der Tintenkammer 11 nicht direkt auf dem Tintenauslass 23 beziehungsweise der Entnahmeöffnung 14. Und da sich im Bodenbereich noch die Ausläufer des porösen Materials 40 befinden, wird der Druck teilweise auch durch das poröse Material 40 aufgenommen. Gleichzeitig verringert der entstehende Unterdruck die auf das poröse Material 40 einwirkende Schwerkraft der Tinte.

Die Tinte muss also aus dem freien Raum der Tintenkammer 11 der Patrone 10 nach oben in den Raum 38 mit dem porösen Material 40 fließen. Und das erfolgt nach dem Gesetz der verbundenen Gefäße und durch Kapillarwirkung, wobei die Bremswirkung des porösen Materials 40 die unkontrollierte Abgabe von Tinte verhindert.

### Bezugszeichenliste

- 10: Tintenbehälter (Tintenpatrone)
- 11: Tintenkammer
- 12: Tinte
- 13: Bereich der Tintenkammer mit Unterdruck
- 14: Entnahmeöffnung
- 15: Belüftungsöffnung
- 16: Gehäuse

- 20: Element zum Bremsen des Ausflusses von Tinte (Sieb)
- 21: Seitenwand
- 22: Stirnseite
- 23: Stirnseite / Tintenauslass

- 30: Behälterelement
- 31: Seitenwand
- 32: Behälterdeckel
- 33: Behälterboden
- 34: Belüftungsöffnung
- 35: Belüftungsrohr
- 36: Übergangsöffnung
- 37: Übergabepunkt
- 38: Behälterinnenraum

- 40: Poröses Material

## Patentansprüche

1. Tintenbehälter (10), für einen Druckkopf eines Tintenstrahldruckers, mit einer Tintenkammer (11) zur Aufnahme von Tinte (12), die eine Entnahmeöffnung (14) für die Tinte (12) aufweist, mit einem Element (20) zum Bremsen des Ausflusses von Tinte, welches in der Tintenkammer (11) im Bereich der Entnahmeöffnung (14) vorgesehen ist und welches zumindest bereichsweise einen Tintenauslass (23) bildet, **dadurch gekennzeichnet, dass** ein Behälterelement (30), das innerhalb der Tintenkammer (11) vorgesehen ist, dessen Behälterinnenraum (38) über wenigstens eine Übergangsöffnung (36) mit der Tintenkammer (11) in Verbindung steht und in dem ein poröses Material (40) vorgesehen ist, und mit einer Belüftungseinrichtung für das Behälterelement (30), dass zumindest der vom Element (20) zum Bremsen des Ausflusses von Tinte gebildete Tintenauslass (23) beabstandet von der Entnahmeöffnung (14) innerhalb der Tintenkammer (11) vorgesehen ist, dass das Behälterelement (30) zumindest um den vom Element (20) zum Bremsen des Ausflusses von Tinte gebildeten Tintenauslass (23) herum angeordnet ist, dass das poröse Material (40) zumindest an dem vom Element (20) zum Bremsen des Ausflusses von Tinte gebildeten Tintenauslass (23) anliegt und dass der durch die Übergangsöffnung (36) gebildete Übergabepunkt (37) von Tinte aus der Tintenkammer (11) in das Behälterelement (30) unterhalb des von dem Element (20) zum Bremsen des Ausflusses der Tinte gebildeten Tintenauslass (23) vorgesehen ist.

2. Tintenbehälter nach Anspruch 1, **dadurch gekennzeichnet, dass** zumindest der vom Element (20) zum Bremsen des Ausflusses von Tinte gebildete Tintenauslass (23) innerhalb des Behälterinnenraums (38) des Behälterelements (30) vorgesehen ist.

3. Tintenbehälter nach Anspruch 1 oder 2, **dadurch gekennzeichnet, dass** die Tintenkammer (11) und das Behälterelement (30) über die Übergangsöffnung (36) nach dem physikalischen Prinzip der verbundenen Gefäße miteinander in Verbindung stehen.

4. Tintenbehälter nach einem der Ansprüche 1 bis 3, **dadurch gekennzeichnet, dass** zumindest der vom Element (20) zum Bremsen des Ausflusses von Tinte gebildete Tintenauslass (23) als Sieb oder Filter ausgebildet ist.

5. Tintenbehälter nach einem der Ansprüche 1 bis 4, **dadurch gekennzeichnet, dass** das Behälterelement (30) eine Belüftungsöffnung (34) aufweist.

6. Tintenbehälter nach Anspruch 5, **dadurch gekennzeichnet, dass** die Belüftungsöffnung (34) mit einer Belüftungsöffnung (15) in der Tintenkammer (11), vorzugsweise über ein Belüftungsrohr (35), verbunden ist.

7. Tintenbehälter nach Anspruch 5 oder 6, **dadurch gekennzeichnet, dass** die Belüftungsöffnung (34) gegenüberliegend zur Übergangsöffnung (36) ausgebildet ist.

8. Tintenbehälter nach einem der Ansprüche 1 bis 7, **dadurch gekennzeichnet, dass** die Übergangsöffnung (36) in einer den Behälterinnenraum (38) des Behälters (30) begrenzenden Begrenzungswand (33) ausgebildet ist oder dass die Übergangsöffnung eine den Behälterinnenraum des Behälters begrenzende Begrenzungsfläche darstellt.

9. Tintenbehälter nach einem der Ansprüche 1 bis 8, **dadurch gekennzeichnet, dass** das Element (20) zum Bremsen des Ausflusses von Tinte derart ausgebildet ist, das die Tinte nicht an diesem vorbei aus der Entnahmeöffnung (14) austreten kann.

10. Tintenbehälter nach einem der Ansprüche 1 bis 9, **dadurch gekennzeichnet, dass** das Element (20) zum Bremsen des Ausflusses von Tinte hülsenförmig ausgebildet ist, dass die Seitenwände (21) des Elements (20) flüssigkeitsundurchlässig sind und die Entnahmeöffnung (14) der Tintenkammer (11) umgeben, dass eine erste Stirnseite (22) des Elements (20) mit der Entnahmeöffnung (14) in Verbindung steht und dass die der ersten Stirnseite (22) gegenüberliegende zweite Stirnseite (23) den als Tintenauslass gebildeten Bereich aufweist oder bildet.

11. Tintenbehälter nach einem der Ansprüche 1 bis 10, **dadurch gekennzeichnet, dass** sich das im Behälterelement (30) befindliche poröse Material (40) über die Übergangsöffnung (36) hinaus aus dem Behälterelement (30) in die Tintenkammer (11) erstreckt.

12. Tintenbehälter nach Anspruch 11, **dadurch gekennzeichnet, dass** sich das poröse Material (40) in den Bereich zwischen Behälterelement (30) und Entnahmeöffnung (14) der Tintenkammer (11) erstreckt.

13. Tintenbehälter nach einem der Ansprüche 1 bis 12, **dadurch gekennzeichnet, dass** das poröse Material (40) in Form eines Kapillarkörpers, insbesondere als Schwammkörper, vorgesehen ist.

14. Tintenbehälter nach einem der Ansprüche 1 bis 13, **dadurch gekennzeichnet, dass** der durch die Übergangsöffnung (36) gebildete Übergabepunkt (37) von Tinte einen Durchmesser von größer 5 mm aufweist.

15. Tintenbehälter nach einem der Ansprüche 1 bis 14, **dadurch gekennzeichnet, dass** das Größenverhältnis der Tintenkammer (11) zum Behälterelement (30) größer als 3:1, vorzugsweise größer als 4:1 beträgt.

## Claims

1. An ink tank (10) for a printing head of an inkjet printer, having an ink chamber (11) for the uptake of ink (12), the chamber having a removal opening (14) for the ink (12), having an element (20) for slowing down the outflow of ink provided in the region of the removal opening (14) in the ink chamber (11) and forming an ink outlet (23) at least in regions, is hereby **characterized in that** a tank element (30) is provided, which is provided inside the ink chamber (11), the inside space (38) thereof being connected to the ink chamber (11) via at least one transfer opening (36) and in which a porous material (40) is provided, and having a ventilation device for the tank element (30, **in that** at least the ink outlet (23), which is formed by the element (20) for slowing down the outflow of ink is provided inside the ink chamber (11) distanced from the removal opening (14), that the tank element (30) is disposed at least around the ink outlet (23) formed by the element (20) for slowing down the outflow of ink, that the porous material (40) is applied at least to the ink outlet (23) formed by the element (20) for slowing down the outflow of ink, and that the transfer point (37) of ink from the ink chamber (11) into the tank element (30), the transfer point being formed by the transfer opening (36), is provided under the ink outlet (23) formed by the element (20) for slowing down the outflow of the ink.

2. The ink tank according to claim 1, further **characterized in that** at least the ink outlet (23) formed by the element (20) for slowing down the outflow of ink is provided within the inside space (38) of the tank element (30).

3. The ink tank according to claim 1 or 2, further **characterized in that** the ink chamber (11) and the tank element (30) are connected together via the transfer opening (36) according to the physical principle of connected vessels.

4. The ink tank according to one of claims 1 to 3, further **characterized in that** at least the ink outlet (23) formed by the element (20) for slowing down the outflow of ink is designed as a sieve or a filter.

5. The ink tank according to one of claims 1 to 4, further **characterized in that** the tank element (30) has a ventilation opening (34).

6. The ink tank according to claim 5, further **characterized in that** the ventilation opening (34) is connected to a ventilation opening (15) in the ink chamber (11), preferably via a ventilation tube (35).

7. The ink tank according to claim 5 or 6, further **characterized in that** the ventilation opening (34) is designed to lie opposite the transfer opening (36).

8. The ink tank according to one of claims 1 to 7, further **characterized in that** the transfer opening (36) is formed in a boundary wall (33) that bounds the inside space (38) of the tank element (30) or that the transfer opening represents a boundary surface bounding the inside space of the tank element.

9. The ink tank according to one of claims 1 to 8, further **characterized in that** the element (20) for slowing down the outflow of ink is designed in such a way that the ink cannot flow past this element and out the removal opening (14).

10. The ink tank according to one of claims 1 to 9, further **characterized in that** the element (20) for slowing down the outflow of ink is designed in the form of a sleeve, that the side walls (21) of the element (20) are impermeable to liquid and surround the removal opening (14) of the ink chamber (11), **in that** a first end (22) of the element (20) is connected to the removal opening (14) and **in that** the second end (23) lying opposite the first end (22) has or forms the region formed as the ink outlet.

11. The ink tank according to one of claims 1 to 10, further **characterized in that** the porous material (40) found in the tank element (30) extends out of the tank element (30) via the transfer opening (36) into the ink chamber (11).

12. The ink tank according to claim 11, further **characterized in that** the porous material (40) extends into the region between tank element (30) and removal opening (14) of the ink chamber (11).

13. The ink tank according to one of claims 1 to 12, further **characterized in that** the porous material (40) is provided in the form of a capillary unit, particularly as a sponge unit.

14. The ink tank according to one of claims 1 to 13, further **characterized in that** the ink transfer point (37) formed by the transfer opening (36) has a diameter greater than 5 mm.

15. The ink tank according to one of claims 1 to 14, further **characterized in that** the size ratio of the ink chamber (11) to the tank element (30) is greater than 3:1, preferably greater than 4:1.

## Revendications

1. Récipient à encre (10) pour une tête d'impression d'une imprimante à jet d'encre, comprenant une chambre à encre (11), destinée à recevoir de l'encre (12) et dotée d'une ouverture de prélèvement (14) pour l'encre (12), et un élément (20) pour freiner l'écoulement d'encre, prévu dans la chambre à encre (11) dans la région de l'ouverture de prélèvement (14) et formant au moins en partie une sortie d'encre (23), **caractérisé en ce qu'**un élément formant récipient (30) est prévu à l'intérieur de la chambre à encre (11), récipient dont l'espace intérieur (38) est en communication avec la chambre à encre (11) via au moins une ouverture de passage (36) et dans lequel est prévu un matériau poreux (40), un moyen d'aération étant prévu pour l'élément formant récipient (30), **en ce qu'**au moins la sortie d'encre (23) formée par l'élément (20) pour freiner l'écoulement d'encre est prévue à distance de l'ouverture de prélèvement (14) à l'intérieur de la chambre à encre (11), **en ce que** l'élément formant récipient (30) est disposé au moins tout autour de la sortie d'encre (23) formée par l'élément (20) pour freiner l'écoulement d'encre, **en ce que** le matériau poreux (40) est au moins en contact avec la sortie d'encre (23) formée par l'élément (20) pour freiner l'écoulement d'encre, et **en ce que** le point (37) de transfert d'encre de la chambre à encre (11) dans l'élément formant récipient (30), point qui est formé par l'ouverture de passage (36), est prévu en dessous de la sortie d'encre (23) formée par l'élément (20) pour freiner l'écoulement d'encre.

2. Récipient à encre selon la revendication 1, **caractérisé en ce qu'**au moins la sortie d'encre (23) formée par l'élément (20) pour freiner l'écoulement d'encre est prévue à l'intérieur de l'espace intérieur (38) de l'élément formant récipient (30).

3. Récipient à encre selon la revendication 1 ou 2, **caractérisé en ce que** la chambre à encre (11) et l'élément formant récipient (30) communiquent entre eux via l'ouverture de passage (36) selon le principe physique des vases communicants.

4. Récipient à encre selon l'une quelconque des revendications 1 à 3, **caractérisé en ce qu'**au moins la sortie d'encre (23) formée par l'élément (20) pour freiner l'écoulement d'encre est réalisée sous forme de tamis ou de filtre.

5. Récipient à encre selon l'une quelconque des revendications 1 à 4, **caractérisé en ce que** l'élément formant récipient (30) comporte une ouverture d'aération (34).

6. Récipient à encre selon la revendication 5, **caractérisé en ce que** l'ouverture d'aération (34) est reliée à une ouverture d'aération (15) de la chambre à encre (11), de préférence par l'intermédiaire d'un tube d'aération (35).

7. Récipient à encre selon la revendication 5 ou 6, **caractérisé en ce que** l'ouverture d'aération (34) est formée à l'opposé de l'ouverture de passage (36).

8. Récipient à encre selon l'une quelconque des revendications 1 à 7, **caractérisé en ce que** l'ouverture de passage (36) est formée dans une paroi de délimitation (33) délimitant l'espace intérieur (38) du récipient (30), ou **en ce que** l'ouverture de passage constitue une face de délimitation délimitant l'espace intérieur du récipient.

9. Récipient à encre selon l'une quelconque des revendications 1 à 8, **caractérisé en ce que** l'élément (20) pour freiner l'écoulement d'encre est conçu de telle sorte que l'encre ne peut pas sortir par l'ouverture de prélèvement (14) en passant devant cet élément.

10. Récipient à encre selon l'une quelconque des revendications 1 à 9, **caractérisé en ce que** l'élément (20) pour freiner l'écoulement d'encre est réalisé en forme de manchon, **en ce que** les parois latérales (21) de l'élément (20) sont imperméables aux liquides et entourent l'ouverture de prélèvement (14) de la chambre à encre (11), **en ce qu'**un premier côté frontal (22) de l'élément (20) communique avec l'ouverture de prélèvement (14), et **en ce que** le second côté frontal (23), opposé au premier côté frontal (22), comporte ou forme la région conçue comme sortie d'encre.

11. Récipient à encre selon l'une quelconque des revendications 1 à 10, **caractérisé en ce que** le matériau poreux (40) se trouvant dans l'élément formant récipient (30) s'étend au-delà de l'élément formant récipient (30) dans la chambre à encre (11), via l'ouverture de passage (36).

12. Récipient à encre selon la revendication 11, **caractérisé en ce que** le matériau poreux (40) s'étend dans la région comprise entre l'élément formant récipient (30) et l'ouverture de prélèvement (14) de la chambre à encre (11).

13. Récipient à encre selon l'une quelconque des revendications 1 à 12, **caractérisé en ce que** le matériau poreux (40) est prévu sous la forme d'un corps capillaire, en particulier sous forme de corps spongieux.

14. Récipient à encre selon l'une quelconque des revendications 1 à 13, **caractérisé en ce que** le point (37) de transfert d'encre, formé par l'ouverture de passage (36), possède un diamètre supérieur à 5 mm.

15. Récipient à encre selon l'une quelconque des revendications 1 à 14, **caractérisé en ce que** le rapport de grandeur de la chambre à encre (11) à l'élément formant récipient (30) est supérieur à 3:1, de préférence supérieur à 4:1.
